# EUROPÄISCHE PATENTSCHRIFT

(11) **EP 0 369 240 B1**
(45) Veröffentlichungstag und Bekanntmachung des Hinweises auf die Patenterteilung: **20.01.1993**
(21) Anmeldenummer: 89120252.5
(22) Anmeldetag: 02.11.1989
(51) Int. Cl.: E05F 3/00

(54) **Obentürschliesser mit Lenkergestänge**
Upper door closer with linking arms
Ferme-porte supérieur avec bras de commande

(30) Priorität: 17.11.1988 DE 3838847
(43) Veröffentlichungstag der Anmeldung: 23.05.1990
(73) Patentinhaber: BKS GmbH, D-42549 Velbert (DE)
(72) Erfinder: Furchner, Heinz, D-5620 Velbert 1 (DE); Hinz, Manfred, D-5628 Heiligenhaus (DE); Humpert, Ralf, D-5820 Gevelsberg (DE)
(74) Vertreter: Sturies, Herbert

(56) Entgegenhaltungen:
- EP-A- 0 179 002
- DE-A- 1 459 211
- FR-A- 802 874
- US-OFFICIAL GAZETTE, 11. Juli 1916, Seite 436, Zusammenfassung US-A-1 190 324 (C.T. ROGERS)

## Beschreibung

Die Erfindung bezieht sich auf einen Obentürschließer, der am Türflügel vorderseitig aufliegend befestigt ist, eine parallel zur Türflügeldrehachse angeordnete Schließerwelle sowie einen an deren oberem Ende verdrehungsfest angebrachten Schließertriebarm aufweist, der mit einem zusammen mit ihm ein Lenkergestänge bildenden Schwenkarm beweglich verbunden ist, welcher mit seinem anderen Ende an einem am Türrahmensturz vorderseitig aufliegend befestigten Schwenklager unverschieblich angelenkt ist.

Obentürschließer der vorerwähnten Gattung sind allgemein bekannt, z.B. durch die DE-A- 14 59 211. Bei ihnen ist der Schließertriebarm mit dem zumeist durch Schraubgewindeverstellung längenveränderbaren Schwenkarm nach Art eines Kniehebelpaares gelenkig verbunden. Dieses kniehebelartige Lenkergestänge erlaubt es, einen benutzerfreundlichen Türschließmomentenverlauf zu erzielen, bei dem nämlich das vom Türschließer auf den Türflügel ausgeübte Schließmoment in der Flügelschließstellung am größten ist und mit zunehmendem Türöffnungswinkel abnimmt. Dagegen ist es bei diesen Türschließern aber von großem Nachteil, daß ihr Kniehebel-Lenkergestänge insbesondere in der Flügelschließstellung weit über den Türschließer nach vorn vorsteht und damit dessen und der Tür Aussehen erheblich beeinträchtigt. Auch lädt das vorstehende Gestänge insbesondere in Anstalten, Schulen usw. zu mißbräuchlicher Benutzung oder gar Vandalismus ein.

Um den vorerwähnten Nachteil zu vermeiden, ist man bei Obentürschließern auch bereits zur sogenannten Gleitschienenmontage übergegangen, bei der der auf der Schließerwelle verdrehungsfest sitzende Schließertriebarm mit seinem anderen Ende in einer am Türrahmen oberhalb des Türflügels angeschlagenen Gleitschiene gleitverschieblich geführt wird. Die gleitverschiebliche Lagerung des Türschließerarms in der rahmenseitigen Gleitschiene wirkt sich aber kinematisch ungünstig auf den anzustrebenden Türschließmomentenverlauf aus und erfordert hierfür eine spezielle Ausbildung des Türschließergetriebes, sei es als besonders ausgebildetes Kurvengetriebe oder aber als Zahnstangengetriebe mit inhomogener Zahnausbildung bzw. -teilung.

Weiterhin ist es bei solchen, mit einer rahmenfest montierten Gleitschiene zusammenarbeitenden Obentürschließern durch die EP-A-O 179 002 auch bekannt, zwecks Verkürzung der rahmenfesten Gleitschiene den auf der Schließerwelle verdrehungsfest sitzenden Schließertriebarm mit einer in ihm teleskopartig gleitverschieblich gelagerten Stange zu versehen, die etwa gleich lang wie der Schließertriebarm ist und an ihrem anderen Ende über eine Gleitrolle in der rahmenseitigen Gleitschiene längsverschieblich geführt ist. Hierdurch bleibt es aber bei dem ungünstigen Verlauf des Türschließmoments, da dieses unabhängig vom Türöffnungswinkel nahezu konstant ist. Nachteilig ist dabei weiterhin auch, daß der Türflügel durch das doppelte Bewegungsspiel der Gleitstange einerseits gegenüber der rahmenfesten Gleitschiene und andererseits gegenüber dem Schließertriebarm in verschiedenen Öffnungsbereichen nicht ausreichend spielfrei und hinreichend dämpfungsbehaftet geführt wird.

Der Erfindung liegt die Aufgabe zugrunde, einen Obentürschließer der eingangs erwähnten Gattung zu schaffen, der hinsichtlich seines Lenkergestänges ähnlich günstige Türschließmomente wie die bekannten Kniehebel-Lenkergestänge zu erzielen erlaubt, jedoch deren unschönes Aussehen nicht aufweist und von gedrängterer sowie geschützterer Bauart ist. Diese Aufgabe wird erfindungsgemäß im wesentlichen dadurch gelöst, daß der Schliessertriebarm und der türrahmenseitig fest angelenkte Schwenkarm teleskopartig gleitverschieblich ineinandergeführt sind und der Schwenkarm etwa doppelt so lang wie der Schließertriebarm ist. Auf diese Weise kommt man zu einem Obentürschließer, dessen zwischen der Schließerwelle und dem rahmenfest angeordneten Schwenklager liegendes Lenkergestänge als raumsparender, zweiteiliger Teleskoparm ausgebildet ist, der auch bereits bei mit herkömmlich ausgebildeten Getrieben versehenen Türschließern, beispielsweise mit einfachem Zahnstangentrieb, einen günstigen Verlauf des Türflügelschließmoments zu erzielen erlaubt, das nämlich in der Schließstellung des Türflügels am größten ist und mit zunehmendem Öffnungswinkel der Tür rasch abnimmt. Dabei ist der Türflügel in all seinen bis zu 180° möglichen Öffnungsstellungen hinreichend spielfrei geführt und von ausreichender Dämpfungskraft beaufschlagt. Im Vergleich zur oben erwähnten entsprechenden Gleitschienenmontage besitzt der am Rahmen fest angelenkte Schwenkarm und damit auch das gesamte Lenkergestänge einen ganzen Bewegungs-Freiheitsgrad weniger.

Durch die US-PS 11 90 324 ist bereits ein Obentürschliesser bekannt, der mit einem aus teleskopartig ineinander verschieblichen Armen bestehenden Lenkergestänge zwischen dem türflügelseitig gelegenen Türschließer und dem festen Türrahmen versehen ist. Dieser Obentürschließer ist aber gattungsfremd, da er in die Flügeloberkante stirnseitig eingelassen ist und sein Lenkergestänge unterhalb des Türrahmensturzes liegt. Dadurch sind nur begrenzte, bis etwa 90° reichende Türöffnungsstellungen erreichbar. Auch bedingt diese Anordnung, daß der Schwenkarm am Türrahmen nicht unverschieblich, sondern nach Art der vorerwähnten Gleitschienenmontage gleitverschieblich angelenkt ist, wodurch auch hier wieder zusätzlich unerwünschtes Bewegungsspiel mit unzureichender Dämpfung gegeben sind.

Nach einem weiteren vorteilhaften Merkmal der Erfindung besteht der Schwenkarm aus einer nach unten offenen C-Profilschiene und ist etwas mehr als doppelt so lang wie der in ihr geführte Schließertriebarm, wobei sie in der Flügelschließstellung beidendig über das Türschließergehäuse hinausragt sowie dabei in ihrem dem festen Schwenklager zugewandten Bereich den Schließertriebarm aufnimmt. Dabei liegt die im Türschließergehäuse zur Türflügeldrehachse hin versetzt angeordnete Schließerwelle etwa auf halber Höhe zwischen der Türflügeldrehachse und dem festen Schwenklager. Hierduch kommt man auch bei mit einem herkömmlichen Getriebe ausgerüsteten Obertürschließer zu einem besonders günstigen Verlauf des Türschließmoments in Abhängigkeit vom Türöffnungswinkel. Auch zeichnet sich ein solcher Obertürschließer mit seinem sich unmittelbar flach über dem Türschließergehäuse erstreckenen Schwenkarm und dem darin unsichtbar gelegenen Schließertriebarm durch sein besonders gefälliges Äusseres aus.

In der Zeichnung ist ein vorteilhaftes Ausführungsbeispiel eines Obentürschließers nach der Erfindung dargestellt. Dabei zeigt:
Fig.1 die Vorderansicht auf den oberen Teil einer mit dem Obentürschließer und seinem neuartigen Lenkergestänge versehenen Tür,
Fig.2 die Draufsicht auf die Tür bei geschlossenem Türflügel,
Fig.3 die Draufsicht auf die Tür bei um 90° geöffnetem Türflügel,
Fig.4 einen Schnitt nach der Linie IV-IV der Fig.2,
Fig.5 einen Schnitt nach der Linie V-V der Fig.2 und
Fig.6 ein mit dem neuen Türschließer erzielbares Türschließmomentendiagramm.

Im oberen Teil des über das obere Drehlager 1 sowie das nicht dargestellte untere Drehlager mit dem festen Türrahmen 2 verbundenen Türflügels 3 ist vorderseitig aufliegend der Türschließer 4 fest angebracht. Er besitzt ein Flachformgehäuse 5, in welchem in bekannter Weise eine hydraulische Dämpfungseinrichtung untergebracht ist, deren Dämpfungskol ben über einen Zahnstangentrieb mit der Schließerwelle 6 verbunden sein kann, die parallel zur Flügeldrehachse 1′ verläuft. Auf die Schließerwelle 6 wirkt eine ebenfalls im Schließergehäuse 5 untergebrachte Feder, die bei Öffnen des Türflügels 3 zunehmend gespannt wird und den Türflügel aus seiner Offen- in die Schließstellung drückt.

Auf der Schließerwelle 6 ist der Schließertriebarm 7 verdrehungssicher angebracht. Dieser ist in dem Schwenkarm 8 teleskopartig gleitverschieblich geführt, der seinerseits in dem am Türrahmensturz 2′ vorderseitig aufliegend befestigten Schwenklager 9 in der Horizontalen schwenkbeweglich gelagert ist.

Der Schwenkarm 8 besteht, wie insbesondere Fig.4 und 5 zeigen, aus einer nach unten offenen C-Profilschiene, während der in ihr teleskopartig verschieblich geführte Schließertriebarm 7 aus einer Flachschiene bestehen kann, die in ihrem im Schließerachsen-Anschlußbereich 10 gelegenen Teil 7′ abgekröpft ist und in ihrem übrigen Teil 7˝ mit einem ober- und unterseitig vorhandenen Gleitbelag 11,12 versehen sein kann, der zweckmäßigerweise aus Kunststoff besteht. Der unterhalb des Flachschienenbereichs 7˝ vorhandene Gleitbelag 12 kann, wie Fig.4 zeigt, als U-förmig profilierte Hohlschiene ausgebildet sein, die in geeigneter Weise auf dem Schließertriebarm 7 befestigt ist. Auch könnten anstelle der Gleitreibungsmittel grundsätzlich Rollreibungsmittel zwischen dem Schwenkarm 8 und dem Schließertriebarm 7 vorhanden sein.

Wie insbesondere die Fig.1 und 2 zeigen, ist die den Schwenkarm 8 bildende, nach unten offene C-Profilschiene etwas mehr als doppelt so lang wie der in ihr geführte Schließertriebarm 7 und sie ragt in der Flügelschließstellung beidendig über das Türschließergehäuse 5 hinaus. In dieser Position nimmt sie den Türschließerarm 7 in ihrem dem festen Schwenklager 9 am Rahmen 2′ zugewandten Bereich auf. Die Schließerwelle 6 ist im Türschließergehäuse 5 zur Türflügeldrehachse 1′ hin versetzt angeordnet und liegt in der Flügelschließstellung etwa auf halber Höhe zwischen der Türflügeldrehachse 1′ und dem festen Schwenklager 9.

Das in Fig.6 dargestellte Diagramm zeigt den mit der vorstehend beschriebenen Türschließer-Anordnung erzielbaren Verlauf des Türschließmoments T_{M} in Abhängigkeit vom Türöffnungswinkel. Danach wird in der Schließstellung des Türflügels vom Türschließer 4 über dessen Teleskop-Lenkergestänge 7,8 und das rahmenseitig fest angeordnete Schwenklager 9 ein vergleichsweise großes Schließmoment T_{M} auf den Türflügel 3 ausgeübt. Mit zunehmendem Öffnungswinkel des Türflügels nimmt dieses Türschließmoment jedoch zunehmend ab, was also ein leichteres Öffnen des Türflügels ermöglicht und damit sich entsprechend benutzerfreundlich auswirkt. Umgekehrt nimmt das Türschließmoment mit kleiner werdendem Öffnungswinkel entsprechend zu. Dieser vorteilhafte Türschließmomentenverlauf ist gerade auch deswegen beachtenswert, weil er mit einem einen herkömmlich ausgebildeten Zahnstangentrieb enthaltenden Türschließer erzielt werden kann. Es versteht sich aber, daß bei spezieller Ausbildung des Türschließergetriebes sich auch noch günstigere Schließmomentverhältnisse erzielen lassen, so daß man dann beispielsweise auch mit entsprechend schwächer bemessenen Federn im Türschließer auskommt.

Im Rahmen der vorliegenden Erfindung sind mancherlei Abwandlungen möglich. So versteht es sich, daß grundsätzlich auch der Schließertriebarm hohl ausgebildet und der Schwenkarm in ihm gleitverschieblich untergebracht werden kann, wobei beide Arme auch als einfache Teleskoprohre ausgebildet sein könnten. Allerdings würde bei dieser gegenüber der dargestellten Lösung umgekehrten Teleskopführung des Schwenkarms im Schließertriebarm letzterer bei größeren Türflügel-Öffnungsstellungen soweit über den Türflügel nach rückwärts hinausragen, daß damit volle Türöffnungswinkel bis zu 180° nur entsprechend schwieriger erzielt werden könnten.

## Patentansprüche

1. Obentürschließer, der am Türflügel (3) vorderseitig aufliegend befestigt ist, eine parallel zur Türflügeldrehachse (1′) angeordnete Schließerwelle (6) sowie einen an deren oberem Ende verdrehungsfest angebrachten Schliessertriebarm (7) aufweist, der mit einem zusammen mit ihm ein Lenkergestänge bildenden Schwenkarm (8) beweglich verbunden ist, welcher mit seinem anderen Ende an einem am Türrahmensturz (2′) vorderseitig aufliegend befestigten Schwenklager (9) unverschieblich angelenkt ist, **dadurch gekennzeichnet**, daß der Schließertriebarm (7) und der türrahmenseitig fest angelenkte Schwenkarm (8) teleskopartig gleitverschieblich ineinandergeführt sind und der Schwenkarm (8) etwa doppelt so lang wie der Schließertriebarm (7) ist.

2. Obentürschließer nach Anspruch 1, **dadurch gekennzeichnet**, daß der Schwenkarm (8) aus einer nach unten offenen C-Profilschiene besteht, die etwas mehr als doppelt so lang wie der in ihr geführte Schließertriebarm (7) ist, in der Flügelschließstellung beidendig über das Türschließergehäuse (5) hinausragt und dabei in ihrem dem festen Schwenklager (9) zugewandten Bereich den Schließertriebarm (7) aufnimmt, wobei die im Türschließergehäuse (5) zur Türflügeldrehachse (1′) hin versetzt angeordnete Schließerwelle (6) etwa auf halber Höhe zwischen der Türflügeldrehachse (1′) und dem festen Schwenklager (9) liegt.

3. Obentürschließer nach Anspruch 2, **dadurch gekennzeichnet**, daß der Schließertriebarm (7) aus einer Flachschiene besteht, die im Schließerwellen-Anschlußbereich (10) mit einer Abkröpfung (7′) und in ihrem übrigen Teil (7˝) mit einem ober- und unterseitig vorhandenen, insbesondere aus Kunststoff bestehenden Gleitbelag (11,12) versehen ist.

## Claims

1. Overhead door closer which is fixed to the front face of the door (3), comprising a closer shaft (6) arranged parallel to the axis of rotation (1′) of the door, as weil as a closer motive arm (7) mounted at the upper end of the shaft for fixed rotation therewith and which is connected movably to a pivot arm (8) forming a guide rod means therewith, said pivot arm having its other end non-displaceably connected to a pivot bearing (9) which is fixed on the front face of the doorhead (2′), characterised in that the closer motive arm (7) and the pivot arm (8) which is pivoted fixedly at the door frame end are guided within one another for telescopic sliding movement, and the pivot arm (8) is about twice as long as the closer motive arm (7).

2. Overhead door closer according to claim 1, characterised in that the pivot arm (8) consists of a downwardly open C-shaped bar which is somewhat more than twice as long as the closer motive arm (7) guided therein, and in the door closed position projects at both ends beyond the door closer housing (5) and consequently holds the closer motive arm (7) in its region adjacent to the fixed pivot bearing (9), wherein the closer shaft (6) is arranged offset in the door closer housing (5) in relation to the door axis of rotation (1′) and is at about half the distance between the door axis of rotation (1′) and the fixed pivot bearing (9).

3. Overhead door closer according to claim 2, characterised in that the closer motive arm (7) consists of a flat bar which in the closer shaft connection region (10) is cranked (7′) and over the remainder (7˝) is provided on its upper and lower sides with an anti-friction overlay (11, 12) consisting particularly of plastics material.

## Revendications

1. Ferme-porte supérieur fixé de façon saillante sur le devant du battant de porte (3) et présentant un arbre de ferme-porte (6) disposé parallèlement à l'axe d'articulation (1′) du battant de porte ainsi qu'un bras de commande de ferme-porte (7) monté à l'extrémité supérieure de l'arbre de manière à résister à la torsion, ce bras étant relié de façon mobile à un bras pivotant (8) qui constitue avec lui une tringlerie de commande et qui, par son autre extrémité, est articulé de manière non coulissante sur un support de pivotement (9) fixé de façon saillante sur le devant du linteau de dormant (2′), caractérisé en ce que le bras de commande de ferme-porte (7) et le bras pivotant (8) articulé à poste fixe du côté du bâti de porte sont guidés l'un dans l'autre pour coulisser de manière télescopique et en ce que le bras pivotant (8) est approximativement deux fois plus long que le bras de commande de ferme-porte (7).

2. Ferme-porte supérieur selon la revendication 1, caractérisé en ce que le bras pivotant (8) consiste en un rail profilé en C ouvert vers le bas, qui est approximativement plus de deux fois plus long que le bras de commande de ferme-porte (7) guidé en lui, dépasse des deux cotés du boitier de ferme-porte (5) dans la position fermée du battant et reçoit ainsi dans sa zone dirigée vers le support fixe de pivotement (9) le bras de commande de ferme-porte (7), l'arbre de ferme-porte (6) disposé dans le boîtier de ferme-porte (5) de façon décalée par rapport à l'axe d'articulation (1′) du battant de porte, s'étendant approximativement à mi-chemin entre l'axe d'articulation (1′) du battant de porte et le support fixe de pivotement (9).

3. Ferme-porte supérieur selon la revendication 2, caractérisé en ce que le bras de commande de ferme-porte (7) consiste en un rail plat muni dans la zone de connexion (10) avec l'arbre de ferme-porte d'un coude (7′) et dans son autre partie (7˝) d'un revêtement de glissement (11, 12), en particulier en une matière plastique, prévu sur le dessus et sur le dessous.
